# EUROPÄISCHE PATENTSCHRIFT

(11) **EP 0 343 680 B1**
(45) Veröffentlichungstag und Bekanntmachung des Hinweises auf die Patenterteilung: **15.01.1992**
(21) Anmeldenummer: 89109532.5
(22) Anmeldetag: 26.05.1989
(51) Int. Cl.: B65F 1/16, B65D 43/06

(54) **Abfallbehälter**
Refuse receptacle
Poubelle

(30) Priorität: 27.05.1988 DE 8806985 U
(43) Veröffentlichungstag der Anmeldung: 29.11.1989
(73) Patentinhaber: UDO HEISIG 1X PRODUKTE GMBH, D-8011 Aschheim-Dornach (DE)
(72) Erfinder: Heisig, Udo, D-8011 Aschheim-Dornach (DE)
(74) Vertreter: Feldkamp, Rainer, Dipl.-Ing.

(56) Entgegenhaltungen:
- DE-A- 3 505 892
- DE-U- 8 708 575
- DE-U- 8 710 452
- FR-A- 2 175 132
- US-A- 4 552 280

## Beschreibung

Die Erfindung bezieht sich auf einen Abfallbehälter der im Oberbegriff des Patentanspruchs 1 genannten Art.

Derartige Abfallbehälter werden im medizinischen oder auch im chemischen Bereich verwendet, um gefährliche Abfälle sicher aufzubewahren und eine sichere Vernichtung dieser Abfälle zusammen mit dem Abfallbehälter zu ermöglichen.

Aus diesem Grunde ist es erforderlich, daß dieser Abfallbehälter nach seiner Befüllung sicher und dicht schließend verschlossen werden kann, wobei ein erneutes Öffnen erschwert werden soll.

Es ist bereits ein Abfallbehälter bekannt (DE-U 8710452), bei dem am oberen Rand des Aufnahmebehälters eine Vielzahl von Nasen angeordnet ist, die in entsprechende Aussparungen eines doppelwandig ausgeführten Außenrandes des Deckels eingreifen. Die Herstellung dieses Aufnahmebehälters sowie des Deckels bedingt jedoch einen erheblichen Aufwand an Formenausrüstungen, was um so mehr unerwünscht ist, als derartige Behälter für den einmaligen Gebrauch bestimmt sind und daher in der Herstellung billig sein sollen. Da beim Füllen des Aufnahmebehälters der Deckel noch nicht aufgesetzt ist, weist dieser Aufnahmebehälter weiterhin eine relativ große Öffnung auf, so daß die Gefahr besteht, daß bei unsachgemäßer Handhabung Material aus dem Behälter wieder herausfällt.

Weiterhin ist ein Abfallbehälter der eingangs genannten Art bekannt (FR-A-2175132), bei dem die Rastkante umlaufend um den gesamten Deckelumfang auf der Innenseite der Außenwandung angeordnet ist, wobei diese Rastkante durch einen auf die Innenwand gerichteten Wulst gebildet ist. Auch hierbei ist es möglich, zwischen die Außenwand des Behälters und die Außenwand des Deckels zu greifen und diesen Außenrand nach außen hin umzustülpen, so daß der Deckel jederzeit ohne Zuhilfenahme von Werkzeugen von dem Behälter getrennt werden kann. Dies ergibt sich daraus, daß die Rastkanten relativ weit an der von der Deckeloberseite entfernten Kante der Außenwandung des Deckels angeordnet sind.

Der Erfindung liegt die Aufgabe zugrunde, einen Abfallbehälter der eingangs genannten Art zu schaffen, der einen vereinfachten Aufbau und eine vereinfachte Herstellung aufweist und dennoch eine sichere Handhabung ermöglicht.

Dieser Aufgabe wird durch die im kennzeichnenden Teil des Anspruchs 1 angegebenen Merkmale gelöst.

Vorteilhafte Ausgestaltungen und Weiterbildungen der Erfindung ergeben sich aus den Unteransprüchen.

Durch die erfindungsgemäße Gestaltung des Aufnahmebehälters bzw. des Deckels wird eine sichere und praktisch unlösbare Verriegelung des Deckels auf dem Aufnahmebehälter nach dem Aufsetzen auf den Aufnahmebehälter erzielt, wobei sowohl der Aufnahmebehälter als auch der Deckel einen sehr einfachen Aufbau aufweisen und mit geringem Formenaufwand herstellbar sind.

Dies gilt insbesondere dann, wenn die federnden Laschen gemäß einer bevorzugten Ausgestaltung der Erfindung einen Teil der jeweiligen Wandung des Außenrandes des Deckels bilden und an ihrem oberen Ende durch umgekehrt U-förmige Aussparungen von dem Material der jeweiligen Wandung getrennt sind. In diesem Fall verstärkt der Versuch, den Deckel durch Umstülpen der unteren Kante der Außenwandung zu öffnen, den Rasteingriff der federnden Laschen hinter dem Wulst.

Gemäß einer bevorzugten Ausgestaltung der Erfindung ist der Deckel des Abfallbehälters mit einer Durchbrechung versehen, die einen kleineren Querschnitt als die obere Öffnung des Aufnahmebehälters aufweist und durch einen getrennten Hilfsdeckel verschließbar ist.

Auf diese Weise ist es möglich, den Aufnahmebehälter zunächst mit dem Deckel zu verschließen, den Hilfsdeckel jedoch noch fortzulassen, so daß die Gefahr eines ungewollten Herausfallens vom Material aus dem Behälter verringert ist, da der Öffnungsquerschnitt der Durchbrechung sehr klein ist. Die Durchbrechung kann vorzugsweise teilweise durch eine Abdeckwand abgedeckt sein, die die Kerben oder Aussparungen aufweist, mit deren Hilfe Injektionsnadeln oder dgl. abgestreift und in den Abfallbehälter geworfen werden können.

Der Deckel kann weiterhin Rasteinrichtungen aufweisen, die zur Aufbewahrung des Hilfsdeckels vor dessen Gebrauch dienen. Diese Rasteinrichtungen können entweder durch nockenartige Vorsprünge auf der Oberseite des Deckels gebildet sein, die neben dem Bereich der Durchbrechung angeordnet sind, oder der Deckel kann eine über seinen Außenumfang hinaus vorspringende Lasche aufweisen, die Eingriffsteile ausweist, die mit Eingriffsteilen an einer Verlängerung des Hilfsdeckels zusammenwirken, wobei diese Eingriffsteile in einfacher Weise durch eine Bohrung und einen damit zusammenwirkenden Rastzapfen gebildet sein können. Im letzteren Falle ist es möglich, den Hilfsdeckel vor Gebrauch zunächst seitlich von der Durchbrechung fort zu verschwenken.

Da sowohl der Deckel als auch der Hilfsdeckel mit Einrichtungen versehen sind, die ein nachträgliches Öffnen sehr stark erschweren bzw. unmöglich machen, ergibt sich eine sichere Aufbewahrung des in den Abfallbehälter enthaltenen Materials, der dann der Entsorgung zugeführt werden kann.

Ein Ausführungsbeispiel der Erfindung wird im folgenden anhand der Zeichnungen noch näher erläutert.

In der Zeichnung zeigen:

- Fig. 1: eine teilweise geschnittene Seitenansicht des Deckels entlang der Linie I-I nach Figur 3,
- Fig. 2: eine Längsschnittansicht des Aufnahmebehälters,
- Fig. 3: eine Draufsicht auf den Deckel nach Figur 1,
- Fig. 4: eine Draufsicht auf den Hilfsdeckel,
- Fig. 5: eine Querschnittsansicht des Hilfsdeckels nach Fig. 4
- Fig. 6: eine Querschnittsansicht einer weiteren Ausführungsform des Deckels entlang der Linie VI-VI nach Fig. 7,
- Fig. 7: eine Draufssicht auf die zweite Ausführungsform des des Deckels nach Fig. 6,
- Fig. 8: eine Draufsicht auf einen Hilfsdeckel zur Verwendung mit der Ausführungsform nach den Fig. 6 und 7,
- Fig. 9: eine Querschnittsansicht des Hilfsdeckels nach Fig. 6 entlang der Linie IX-IX.

In Figur 1 ist eine teilweise geschnittene Ansicht des Deckels (20) des Abfallbehälters dargestellt, wobei diese Schnittlinie I-I in Figur 3 angedeutet ist. Wie aus Figur 1 zu erkennen ist, weist der Deckel (20) einen doppelwandigen Außenrand auf, der durch eine Außenwandung (30), eine Innenwandung (31) und eine Deckwandung (32) gebildet ist, die zusammen einen nach unten offenen U-förmigen Querschnitt bilden, von dem der obere, mit einem Wulst (11) versehene Rand des Aufnahmebehälters (10) aufgenommen wird. Bei der dargestellten Ausführungsform erstreckt sich dieser Wulst (11) des Aufnahmebehälters (10) nach außen und entsprechend sind an der Außenwandung (30) sich schräg nach oben und in Richtung auf die Innenwandung (31) erstreckende federnde Laschen (21) ausgebildet, die noch näher erläutert werden und zur Verriegelung des Deckels (20) auf dem Aufnahmebehälter (10) dienen.

Selbstverständlich ist auch eine umgekehrte Ausführungsform möglich, bei der sich der Wulst (11) nach innen hin erstreckt, und die federnden Laschen (21) sich von der Innenwandung (31) aus in Richtung auf die Außenwandung (30) erstrecken.

Bei der dargestellten Ausführungsform sind diese federnden Laschen (21) durch eine umgekehrte U-förmige Ausnehmung (22) von dem Material der Außenwandung (30) getrennt, wie dies in der Mitte der Figur 1 zu erkennen ist. Diese Laschen (21) weisen eine erhebliche Steifigkeit auf, die gerade das Hindurchschieben des oberen Randes des Aufnahmebehälters (10) mit dessen Wulst (11) in den Zwischenraum zwischen die Außenwandung (30) und die Innenwandung (31) ermöglicht, die jedoch kaum ein nachträgliches Lösen des Deckels selbst unter Zuhilfenahme von Werkzeugen ermöglicht, da die federnden Laschen mit erheblicher Kraft gegen die Wandung des Behälters (10) drücken und unter den Wulst (11) greifen. Zu diesem Zweck endet die Oberkante der Laschen (21) in einem Abstand von der Unterseite der Deckwandung (32), der etwa der Höhe des Wulstes (11) entspricht oder geringfügig größer ist.

Wie aus Figur 2 zu erkennen ist, kann der gleiche Deckel mit einer Vielzahl von Aufnahmebehältern (10) verwendet werden, die eine unterschiedliche Höhe, jedoch einen gleichen Durchmesser des oberen Randes mit dem Wulst (11) aufweisen. Aus diesem Grund ist in Figur 2 sowohl eine Bodenwand (12) als auch eine strichpunktiert eingezeichnete Bodenwand (12′) des Behälters (10) dargestellt, so daß zu erkennen ist, daß dieser Behälter unterschiedliche Höhen aufweisen kann.

Der Wulst (11) des Aufnahmebehälters (10) ist gemäß einer bevorzugten Ausführungsform umlaufend ausgbildet, während der Deckel vier am Umfang verteilte, federnde Laschen (21) aufweist, von denen eine in Figur 1 in der linken Hälfte im Querschnitt dargestellt ist, während in der Mitte eine dieser federnden Laschen (21) teilweise in Seitenansicht zu erkennen ist.

In vielen Fällen sind bereits zwei am Umfang verteilte federnde Laschen (21) ausreichend, um eine sichere Verriegelung des Deckels (20) mit dem Aufnahmebehälter sicherzustellen.

Wie aus einer Betrachtung der Figuren 1 und 3 weiterhin zu erkennen ist, weist der Deckel (20) eine Durchbrechung (33) auf, die von einem Umfangsrand (26) umgeben ist. Diese Durchbrechung (33) ist teilweise durch eine Deckwand (23) verschlossen, die in der in Figur 3 ersichtlichen Weise Aussparungen oder Kerben (28, 29) aufweist, die zum Abstreifen von Injektionsnadeln oder dgl. Verwendung finden können.

Der Umfangsrand (26) der Durchbrechung (33) weist in der in Figur 1 erkennbaren Weise eine umlaufende Nut (25) auf, in die ein nach innen gerichteter Vorsprung (41) eines Hilfsdeckels (40) eingreifen kann. Dieser Hilfsdeckel (40) wird bei Nichtgebrauch durch aus den Figuren 1 und 3 erkennbare nockenartige Vorsprünge (24, 27) auf der Oberseite des Deckels (20) gehalten und erst nach dem Füllen des Abfallbehälters über den Umfangsrand (26) aufgesetzt. Der nach innen gerichtete Vorsprung (41) des Hilfsdeckels(40) weist ebenso wie die umlaufende Nut (25) einen scharfkantigen Querschnitt auf, so daß der Hilfsdeckel (40) nach dem Aufsetzen auf den Umfangsrand (26) praktisch nicht mehr entfernbar ist.

In den Figuren 6 bis 9 ist eine zweite Ausführungsform des Deckels (20′) bzw. des Hilfsdeckels (50) dargestellt.

Die in den Figuren 6 und 7 dargestellte Ausführungsform des Deckels unterscheidet sich von der insbesondere aus Figur 3 erkennbaren Ausführungsform dadurch, daß der Hilfsdeckel (50) bei Nichtgebrauch nicht seitlich neben der Durchbrechung mit Hilfe der nockenartigen Vorsprünge festgehalten wird, sondern daß der Deckel (20′) eine sich radial über seinen Außenumfang hinauserstreckende Lasche (51) aufweist, in der eine Bohrung (52) ausgebildet ist. Der Hilfsdeckel (50) weist gemäß den Figuren 8 und 9 eine Verlängerung (54) auf, an deren Ende ein Zapfen (53) angeordnet ist, dessen Durchmesser elastisch verringerbar ist, und der einen Rastkopf (55) mit größerem Durchmesser als die Bohrung (52) des Deckels (20′) aufweist, um ein Einrasten in dieser Bohrung zu ermöglichen.

Selbstverständlich ist auch eine umgekehrte, nicht dargestellte Ausführungsform denkbar, bei der der Zapfen (53) mit dem Rastkopf (55) als Teil des Deckels (20′) ausgebildet ist, während in diesem Fall der Hilfsdeckel eine einfache Bohrung nach Art der Bohrung (52) des Deckels (20′) aufweist.

Gemäß einer weiteren denkbaren Ausführungsform ist die Lasche (51) nicht an dem Deckel (20′) ausgebildet, sondern im oberen Bereich des Behälters (10).

Obwohl bei der in Figur 1 dargestellten Ausführungsform die Oberseite des Deckels gegenüber der Deckwandung (32) vertieft angeordnet ist, ist genauso eine Anordnung denkbar, bei der die Oberseite des Deckels glatt mit dieser Deckwandung (32) abschließt und der Umfangsrand (26) von dieser Oberseite aus vorspringt. Die gezeigte, bevorzugte Ausführungsform hat jedoch den Vorteil, daß sich ein sehr kompakter Deckel ergibt, der leicht stapelbar ist, wobei diese Stapelung getrennt von dem Aufnahmebehälter (10) erfolgt. Um ein einfaches und einwandfreies Stapeln dieses Aufnahmebehälters (10) zu ermöglichen, ist dieser weiterhin mit außenliegenden Vorsprüngen (13) versehen, die beim Ineinanderstecken zweier Behälter auf dem oberen Rand des untenliegenden Behälters zur Anlage kommen und ein zu tiefes Einschieben verhindern, das ggfs. die Trennung zweier Behälter behindern würde.

## Patentansprüche

1. Verschließbarer Abfallbehälter, insbesondere für medizinische oder chemische Zwecke, mit einem Aufnahmebehälter, dessen oberes Ende offen ist, mit einem das obere Ende verschließenden Deckel, der einen doppelwandigen Aussenrand aufweist, der auf den das obere Ende umgebenden Rand des Aufnahmebehälters aufsteckbar ist, und mit Rasteinrichtungen zur Verriegelung des Deckels gegenüber dem Aufnahmebehälter, die einen am oberen Rand des Aufnahmebehälters (10) angeordneten, sich quer zur Längsachse des Aufnahmebehälters (10) erstreckenden Wulst (11) einschließen, wobei der doppelwandige Außenrand des Deckels (20; 20′) durch eine umlaufende Außenwandung (30) und eine umlaufende Innenwandung (31) gebildet ist, die einen derartigen Abstand voneinander aufweisen, daß sie den den Wulst (11) aufweisenden oberen Rand des Aufnahmebehälters (10) zwischen sich aufnehmen können, und die an der Oberseite des Deckels (20; 20′) durch eine quer zur Längsachse des Aufnahmebehälters (10) verlaufende Deckwandung (32) verbunden sind, und wobei die Rasteinrichtungen sich von der dem Wulst (11) des Aufnahmebehälters (10) benachbarten Wandung aus in Richtung auf die andere Wandung nach oben hin erstreckende Rastkanten aufweisen, deren Oberkante in einem derartigen Abstand von der Unterseite der Deckwandung (32) angeordnet ist, daß der Wulst (11) in diesem Abstand einrastbar ist, dadurch **gekennzeichnet**, daß die Rasteinrichtungen am Umfang verteilte federnde Laschen (21) sind.

2. Abfallbehälter nach Anspruch 1, dadurch **gekennzeichnet**, daß die federnden Laschen (21) in der Außenwandung (30) des Deckels (20; 20′) ausgebildet sind und daß sich der Wulst (11) zur Außenseite des Aufnahmebehälters (10) hin erstreckt.

3. Abfallbehälter nach Anspruch 1 oder 2, dadurch **gekennzeichnet**, daß die federnden Laschen (21) einen Teil der jeweiligen Wandung (30, 31) des Außenrandes des Deckels (20; 20′) bilden und an ihrem oberen Ende durch umgekehrt U-förmige Aussparungen (22) von dem Material der jeweiligen Wandung getrennt sind.

4. Abfallbehälter nach einem der vorherigen Ansprüche, dadurch **gekennzeichnet**, daß vier federnde Laschen (21) am Außenrand des Deckels (20; 20′) verteilt sind.

5. Abfallbehälter nach einem der vorherigen Ansprüche, dadurch **gekennzeichnet**, daß der Deckel (20; 20′) eine Durchbrechung (33) aufweist, die durch einen Hilfsdeckel (40; 50) verschließbar ist.

6. Abfallbehälter nach Anspruch 5, dadurch **gekennzeichnet**, daß die Durchbrechung (33) von einem von der Deckwand des Deckels (20; 20′) aus nach oben hin vorspringenden Umfangsrand (26) umgeben ist.

7. Abfallbehälter nach Anspruch 5 oder 6, dadurch **gekennzeichnet,** daß sich von der Oberkante des Umfangsrandes (26) aus ein Wandabschnitt (23) erstreckt, der sich im wesentlichen parallel zur Deckwand des Deckels (20, 20′) ersteckt, einen Teil der Durchbrechung (33) verschließt und Kerben (28, 29) zum Abstreifen von Injektionsnadeln oder dergleichen aufweist.

8. Abfallbehälter nach einem der Ansprüche 5-7, dadurch **gekennzeichnet,** daß die Außenfläche des Umfangsrandes (26) der Durchbrechung (33) eine umlaufende Nut (25) mit scharfkantigem Querschnitt aufweist, in die ein nach innen gerichteter Vorsprung (41) des Hilfsdeckels (40; 50) eingreift.

9. Abfallbehälter nach einem der Ansprüche 5-8, dadurch **gekennzeichnet,** daß die Oberseite des Deckels (20; 20′) Rasteinrichtungen (24, 27) zur Aufbewahrung des Hilfsdeckels (40) aufweist.

10. Abfallbehälter nach Anspruch 9, dadurch **gekennzeichnet,** daß die Rasteinrichtungen durch nockenartige Vorsprünge (24, 27) auf der Oberseite des Deckels (20) außerhalb des Bereiches der Durchbrechung (33) gebildet sind.

11. Abfallbehälter nach einem der Ansprüche 1 bis 9, dadurch **gekennzeichnet,** daß die Rasteinrichtungen erste Rasteinrichtungen (52) einschließen, die in einer sich radial über den Außenumfang des Deckels (20′) hinauserstreckenden Lasche (51) ausgebildet sind und mit zweiten, in einer Verlängerung (54) des Hilfsdeckels (50) ausgebildeten Rasteinrichtungen (53, 55) zusammenwirken.

12. Abfallbehälter nach Anspruch 11, dadurch **gekennzeichnet,** daß die Lasche (51) eine die ersten Rasteinrichtungen bildende Bohrung (52) und der Hilfsdeckel (50) einen die zweiten Rasteinrichtungen bildenden, elastisch in seinem Durchmesser verringerbaren Zapfen (53) an der Verlängerung (54) trägt, der in die Bohrung (52) rastend eingreift.

13. Abfallbehälter nach Anspruch 11, dadurch **gekennzeichnet,** daß der Hilfsdeckel (50) eine die ersten Rasteinrichtungen bildende Bohrung (52) und die Lasche (51) einen elastisch in seinem Durchmesser verringerbaren Zapfen (53) trägt, der in die Bohrung (52) rastend eingreift.

14. Abfallbehälter nach einem der vorherigen Ansprüche, dadurch **gekennzeichnet**, daß der Aufnahmebehälter (10) Vorsprünge (13) auf seiner Außenseite aufweist, die ein zu tiefes Einschieben zweier Aufnahmebehälter (10) bei deren Stapeln verhindert.

## Claims

1. Closable refuse receptacle, in particular for medical or chemical purposes, comprising a receptacle, the upper end of which is open, having a lid which closes the upper end and has a double-walled outer edge which is adapted to be fitted onto the edge of the receptacle surrounding the upper end, and detent means for locking the lid with respect to the receptacle which include a bead (11) which is arranged at the upper edge of the receptacle (10) and extends transversely of the longitudinal axis of the receptacle (10), the double-walled outer edge of the lid (20; 20′) being formed by an encircling outer wall (30) and an encircling inner wall (31) which are spaced from each other a distance such that they can receive between them the upper edge of the receptacle (10) comprising the bead (11), and which are connected at the upper side of the lid (20; 20′) by a cover wall (32) extending transversely of the longitudinal axis of the receptacle (10), the detent means having detent edges which extend from the wall adjacent the bead (11) of the receptacle (10) upwardly in the direction towards the other wall and the upper edge of which is arranged at such a distance from the lower side of the cover wall (32) that the bead (11) can be locked in said distance, characterized in that the detent means are resilient tabs (21) distributed at the periphery.

2. Refuse receptacle according to claim 1, characterized in that the resilient tabs (21) are formed in the outer wall (30) of the lid (20; 20′) and that the bead (11) extends to the outer side of the receptacle (10).

3. Refuse receptacle according to claim 1 or 2, characterized in that the resilient tabs (21) form a part of the respective wall (30, 31) of the outer edge of the lid (20; 20′) and at their upper end are separated by inverted U-shaped recesses (22) from the material of the respective wall.

4. Refuse receptacle according to any one of the preceding claims, characterized in that four resilient tabs (21) are distributed at the outer edge of the lid (20; 20′).

5. Refuse receptacle according to any one of the preceding claims, characterized in that the lid (20; 20′) has a hole (33) adapted to be closed by an auxiliary lid (40; 50).

6. Refuse receptacle according to claim 5, characterized in that the hole (33) is surrounded by a peripheral edge (26) which projects upwardly from the cover wall of the lid (20; 20′).

7. Refuse receptacle according to claim 5 or 6, characterized in that from the upper edge of the peripheral edge (26) a wall portion (23) extends which runs substantially parallel to the cover wall of the lid (20, 20′), closes part of the hole (33) and has notches (28, 29) for wiping injection needles or the like.

8. Refuse receptacle according to any one of claims 5 to 7, characterized in that the outer surface of the peripheral edge (26) if the hole (33) has an encircling groove (25) with sharp-edged cross-section into which an inwardly directed projection (41) of the auxiliary lid (40; 50) engages.

9. Refuse receptacle according to any one of claims 5 to 8, characterized in that the upper side of the lid (20; 20′) comprises detent means (24, 27) for storing the auxiliary lid (40).

10. Refuse receptacle according to claim 9, characterized in that the detent means are formed by camlike projections (24, 27) on the upper side of the lid (20) outside the region of the hole (33).

11. Refuse receptacle according to any one of claims 1 to 9, characterized in that the detent means include first detent means (52) which are formed in a tab (51) extending radially beyond the outer periphery of the lid (20′) and cooperate with second detent means (53, 55) formed in an extension (54) of the auxiliary lid (50).

12. Refuse receptacle according to claim 11, characterized in that the tab (51) carries a bore (52) forming the first detent means and the auxiliary lid (50) carries on the extension (54) a stud (53) which is resiliently reducible in its diameter and forms the second detent means and which engages in locking manner into the bore (52).

13. Refuse receptacle according to claim 11, characterized in that the auxiliary lid (50) carries a bore (52) forming the first detent means and the tab (51) carries a stud (53) which is resiliently reducible in its diameter and engages in locking manner into the bore (52).

14. Refuse receptacle according to any one of the preceding claims, characterized in that the receptacle (10) comprises projections (13) on its outer side which prevent too deep an insertion of two receptacles (10) on stacking the latter.

## Revendications

1. Poubelle pouvant être fermée, notamment pour usages médicaux ou chimiques, comportant un récipient dont l'extrémité supérieure est ouverte, un couvercle fermant l'extrémité supérieure, ce couvercle comportant un bord externe à double paroi qui s'emboîte sur le bord entourant l'extrémité supérieure du récipient, et des dispositifs d'arrêt destines à verrouiller le couvercle sur le recipient, qui enferment un rebord (11) disposé sur le bord supérieur du récipient (10) et s'étendant transversalement par rapport à l'axe longitudinal du récipient (10), le bord externe à double paroi du couvercle (20; 20′) étant constitué d'une paroi circonférentielle externe (30) et d'une paroi circonférentielle interne (31), qui sont espacées l'une de l'autre d'une distance telle qu'elles puissent recevoir entre elles le bord supérieur du récipient (10), pourvu du rebord (11), et qui sont reliées entre elles, à la face supérieure du couvercle (20; 20′), par l'intermédiaire d'une paroi de couverture (32) s'étendant transversalement par rapport au sens longitudinal du récipient (10), et le dispositif d'arrêt comportant des bords d'arrêt qui s'étendent, depuis la paroi juxtaposée au rebord (11) du récipient (10), vers l'autre paroi et vers le haut, et dont les bords supérieurs se situent à une distance telle de la face inférieure de la paroi de couverture (32), que le rebord (11) puisse s'encliqueter dans cet espace, caractérisée en ce que le dispositif d'arrêt est formé sous forme de languettes ressort (21) réparties sur la circonférence.

2. Poubelle selon la revendication 1, caractérisée en ce que les languettes ressort (21) sont réalisées dans la paroi externe (30) du couvercle (20; 20′), et en ce que le rebord (11) s'étend vers l'extérieur du récipient (10).
3. Poubelle selon la revendication 1 ou 2, caractérisée en ce que les languettes ressort (21) font partie de la paroi correspondante (30, 31) du bord externe du couvercle (20; 20′) et sont séparées de la matière de la paroi correspondante, à leur extrémité supérieure, par des découpes (22) en forme de U inversé.

4. Poubelle selon l'une des revendications précédentes, caractérisée en ce que quatre languettes ressort (21) sont réparties sur le bord externe du couvercle (20; 20′).

5. Poubelle selon l'une des revendications précédentes, caractérisée en ce que le couvercle (20; 20′) comporte une lumière (33) qui peut être obturée par un couvercle auxiliaire (40; 50).

6. Poubelle selon la revendication 5, caractérisée en ce que la lumière (33) est entourée par un bord périphérique (26) faisant saillie vers le haut depuis la paroi de couverture du couvercle (20; 20′).

7. Poubelle selon la revendication 5 ou 6, caractérisée en ce qu'une paroi partielle (23) se projette depuis l'arête supérieure du bord périphérique (26) en s'étendant essentiellement parallèlement à la paroi de couverture du couvercle (20; 20′), obture une partie de la lumière (33) et est pourvue d'encoches (28, 29) permettant d'arracher des aiguilles d'injection et similaires.

8. Poubelle selon l'une des revendications 5 à 7, caractérisée en ce que la face extérieure du bord périphérique (26) de la lumière (33) comporte une rainure circonférentielle (25) ayant un profil à arête vive, dans laquelle s'engage une saillie (41), tournée vers l'intérieur, lu couvercle auxiliaire (40; 50).

9. Poubelle selon l'une des revendications 5 à 8, caractérisée en ce que la face supérieure du couvercle (20; 20′) comporte des dispositifs d'arrêt (24, 27) permettant le rangement du couvercle auxiliaire (40).

10. Poubelle selon la revendication 9, caractérisée en ce que les dispositifs d'arrêt sont constitués de saillies (24, 25) en forme de cames disposées sur la face supérieure du couvercle (20), à l'écart de la zone de la lumière (33).

11. Poubelle selon l'une des revendications 1 à 9, caractérisée en ce que les dispositifs d'arrêt incluent des premiers dispositifs (52) d'arrêt réalisés dans une patte (51) s'étendant radialement au-delà de la circonférence du couvercle (20′), et fonctionnant en conjugaison avec des deuxièmes dispositifs (53, 55) d'arrêt réalisés dans un prolongement (54) du couvercle auxiliaire (50).

12. Poubelle selon la revendication 11, caractérisée en ce que la patte (51) comporte un perçage (52) formant les premiers dispositifs d'arrêt et en ce que le couvercle auxiliaire (50) porte, sur le prolongement (54), un tenon (53) dont le diamètre peut être réduit élastiquement, qui s'encliquette dans le perçage (52) et forme les deuxièmes dispositifs d'arrêt.

13. Poubelle selon la revendication 11, caractérisée en ce que le couvercle auxiliaire (50) comporte un perçage (52) formant les premiers dispositifs d'arrêt, et que la patte (51) porte un tenon (53) dont le diamètre peut être réduit élastiquement, qui s'engage et s'encliquette dans le perçage (52).

14. Poubelle selon l'une des revendications précédentes, caractérisée en ce que le récipient (10) est pourvu, à sa face extérieure, de saillies (13) qui empêchent, lors de l'empilage des récipients (10), un enfoncement trop profond de l'un des récipients dans l'autre.
